# EUROPÄISCHE PATENTSCHRIFT

(11) **EP 1 301 107 B1**
(45) Veröffentlichungstag und Bekanntmachung des Hinweises auf die Patenterteilung: **17.11.2004**
(21) Anmeldenummer: 01956266.9
(22) Anmeldetag: 11.06.2001
(51) Int. Cl.: A47C 1/032

(54) **ERGONOMISCHER BÜRO-STUHL MIT AUSLEGER-FUSS**
ERGONOMIC OFFICE CHAIR WITH AN EXTENDING FOOT
CHAISE DE BUREAU ERGONOMIQUE AVEC PIED A FONCTION DE FLECHE

(30) Priorität: 17.06.2000 DE 10030022
(43) Veröffentlichungstag der Anmeldung: 16.04.2003
(73) Patentinhaber: Rückstädter, Hans, 59227 Ahlen (DE)
(72) Erfinder: Rückstädter, Hans, 59227 Ahlen (DE)
(74) Vertreter: Betten & Resch
(86) Internationale Anmeldenummer: PCT/DE2001/002203
(87) Internationale Veröffentlichungsnummer: WO 2001/097657

(56) Entgegenhaltungen:
- CH-A- 269 755
- DE-A- 3 315 237
- DE-A- 3 817 074
- DE-A- 19 814 067
- DE-C- 4 121 768

## Beschreibung

Die Erfindung betrifft die Kopplung eines Auslegerfußes und der Drehmöglichkeit mit der Neigung der zum horizontalen Vorschieben der Sitzfläche synchronisierten Rückenlehne bei einem Sitzmöbel gemäß dem Oberbegriff des Anspruchs 1.

Die Kopplung soll an einem Drehstuhl eingebaut werden. Dieser (Büro-) Stuhl bzw. Sitzmöbel soll das Neigen der Rückenlehne mit dem Vorrücken der Sitzfläche so synchronisieren, daß der Benutzer immer fast genau den gleichen Abstand bezgl. der Hände zu den Arbeitsgeräten auf der Tischfläche hat.

### Stand der Technik:

Die Ergonomie des längerfristigen Sitzens erfordert eine wechselnde Körperhaltung. Die Gummibälle und Schwingfedersitze geben dem Körper aber keine Ruhemöglichkeiten und müssen immer ausbalanciert werden.

Es gibt Erfindungen für Stühle, die das Neigen der Rückenlehne nach hinten mit dem Vorrücken der Sitzfläche koppeln. Die Bewegung der Sitzfläche erfolgt bei den bekannten Erfindungen in der Regel vor allem mit komplizierten Hebeln, die aber zu wenig horizontale Bewegung des Sitzes erlauben.

Insbesondere bei Stühlen, die keine Drehstühle sind, ist diese (synchrone) Idee, wenn dort auch aus anderen Gründen erfunden worden, schon lange bekannt, siehe CH 26 97 55. Dort wird der durch ein Drehgelenk verbundene Sitz und die Rückenlehne zusammen mit einer oben anhängenden Stützfläche sogar in eine horizontal liegende Tischfläche verwandelt bzw. entfaltet, wobei sich der Sitz dafür stark nach vorne schiebt und sich auch die Rückenlehne und Stützfläche dabei vollkommen flach herunter senken.

In der Regel aber ist der Grund für die Konstruktion solch synchroner Sitze die dadurch gut erreichbare komfortable Sitzhaltung. Ein Beispiel der Technik (etwas) nach vorne beweglicher Sitze wird in dem Patent EP 0 460 717 A2 für einen Drehstuhl gezeigt, wenn auch dort eigentlich eine Riegelvorrichtung für diese Bewegung als Patent beansprucht wird. Die Neigung der Rückenlehne nach hinten, die wieder mit einem Drehgelenk an dem Sitz befestigt ist, wird über die an Drehgelenken befestigten beweglichen Armlehnen als wesentliche Halterungshebel für die Rückenlehne ermöglicht. Eine unter dem Sitz angebrachte Zugfeder hält dabei das auf die Rückenlehne wirkende Gewicht der Person im Gleichgewicht. Die Sitzfläche wird dabei auch in seiner Neigung etwas verändert.

Ein ähnliches weiteres Beispiel der Technik beweglicher Sitze wird in dem Patent DE 33 15 237 A1 gezeigt. Hier wird aber die Rückenlehne nicht über die Armlehne sondern direkt von Halterungen der Basis also des Untergestells gehalten wie auch der Sitz, der allerdings längsverschieblich nach vorne gleitet, wenn sich die Rückenlehne neigt.

### Mängel der bekannten Technik:

Allerdings ist die horizontale Bewegung der Sitzfläche in diesen Stühlen bewußt nur so gering gewählt, da sonst diese Stühle im nach vorne ausgefahrenen Zustand der Sitzfläche mit dem Benutzer nach vorne umkippen könnten. So haben die Erfinder auf eine durchgreifende Konstruktion mit dem wirklichen Erreichen des oben genannten Zieles wohl noch verzichtet. Oder man müßte eine riesige Unterstützungsfläche am Boden für die Füße des Stuhles reservieren, was man natürlich nicht vorgenommen hat. Ebensowenig verankert man Bürostühle nicht am Boden. Eine magnetische einschaltbare Haftung wäre noch das Beste dafür.

So wird aber der eigentliche Zweck nicht erreicht, da die horizontale Bewegung für den Ausgleich etwa 30 bis 35 cm betragen muß bei einem Neigungsunterschied der Rückenlehne von ca. 30 bis 40 Grad.

Die Sitzgummibälle etc. sind nur Behelfe, da diese das Abstandsproblem nicht lösen und bei dem ewigen Balancieren das Herunterfallen begünstigen. Sie geben aber der Wirbelsäule bei zwar verschiedenen Sitzpositionen keine Rückenlehne.

### Technische Aufgabe:

Ohne störende Geräusche und Anstrengungen soll die horizontale Bewegung des Sitzes funktionieren. Aber die Vorteile und Abmessungen eines normalen Dreh-Bürostuhles sollen möglichst erhalten bleiben, wenigstens in der normalen Sitzposition.

### Lösung:

Die o.a. Aufgabe wird durch die kennzeichnenden Merkmale des Anspruchs 1 gelöst.

Die abhängigen Ansprüche definieren bevorzugte oder vorteilhafte Ausführungsbeispiele des Sitzmöbels.

Es können verschiedene Ansätze für die Lösung dieser Aufgabe gemacht werden. Das Untergestell des (Büro-) Drehstuhles besteht in der Regel aus 5 Füßen mit der bekannten Gas-Feder-Mechanik zur senkrechten Höhenverstellung. Der bekannte Ansatz für die technische Aufgabe bezgl. der Sitzfläche und Rückenlehne geht von Hebelmechaniken aus, die gekoppelt sind mit einer (zu) geringen Gleitbewegung, so daß auf jeden Fall der Schwerpunkt nicht zu weit nach vorne gerät.

In dem neuen Design-Ansatz wird vor allem auf die hinreichende Gleitbewegung gesetzt, die durch evtl. kleine Hebelbewegungen für eine gewünschte Neigung der Sitzfläche unterstützt werden könnten. Dabei wird der Schwerpunkt wesentlich nach vorne verlagert, so daß eigentlich die Gefahr des Umstürzens des Sitzes nach vorne besteht, wenn nicht zusätzliche Konstruktionselemente dagegen wirken würden. Die Möglichkeit einer riesigen Unterstützungsfläche auf dem Boden kann man nicht einbeziehen, da der Benutzer solche Geräte nicht kaufen wird.

Das Umfallen kann man auch verhindern durch schwere Gewichte, die beweglich oder unbeweglich am Stuhl angebracht werden, mit großen z.B. halbmondförmigen Gewichten, die nach hinten, unten an dem unteren Drehpunkt des Lehnenhebels oder der Basis dort anhängen, z.B. zwischen allen oder einem Teil der Fußsegmente. Das ist auch nicht sehr beliebt, da es die Kosten für den Transport und die Herstellung hochtreibt und der Stuhl dann für den Benutzer evtl. ein monströses Stuhlungetüm ist. Wenn man dazu auch die Rückpositionierung der Sitzfläche durch das Gewicht bewerkstelligt, hat man eine gleichbleibende Rückstellkraft entgegen der Kraft bei Federzügen (Fig. 5).

Die Lösung ist sinngemäß durch einen oder mehrere zusätzliche Auslegerfüße zu erreichen, die nach vorne ausfahren oder ausklappen. Ein zusätzlicher Fuß wird vor der Bewegung etwa in die Position zwischen die Füße/Beine des Benutzers gebracht. Das Klappen eines Auslegerfußes (Fig. 6) (Fig. 5) hat den Vorteil, geringere Probleme bei der Bedienung und Lebensdauer dieser Mechanik zu machen; es sieht aber beim unbenutzten Stuhl nicht ganz so gut aus. Die Klappbewegung nach unten kann senkrecht oder sogar schräg erfolgen, was einen etwas längeren Ausleger unter dem Stuhl möglich macht. An dem Auslegerklappfuß ist seitlich eine Trittfläche angebracht, die eine Fußbedienung zum Ausfahren möglich macht, ebenso ein Hebel zum Lösen dieses ausgeklappten Auslegerfußes. Der Auslegerfuß kann dort einrasten oder durch eine Kupplung dort niedergehalten werden.

Das (teleskopische) Ausfahren bietet sich vor allem an bei motorischen ausgestatteten Stühlen. Dabei gibt es 2 Möglichkeiten: Ein vorhandener Fuß wird zu einem Teleskopfuß umgestaltet. Der Auslegerfuß bleibt dabei immer im Fußbereich des Menschen.

Oder direkt unter dem Sitz wird von dort oben aus ein Stützteleskop schräg nach vorne unten auf den Boden gefahren; im Folgenden wird dieser Auslegerfuß Stützteleskop genannt, der ca. 20-35 cm vor dem Stuhl auf den Fußboden den Stuhl wie ein 6. Bein abstützt, bevor der Stuhl aus der Normalstellung in die stark geneigte Stellung der Rückenlehne bewegt werden kann. Das Ausfahren des Stützteleskops wird evtl. auch mit dem Fuß bedient und arretiert oder durch Handkurbel ausgefahren. In ganz teuren Versionen des Stuhles könnte man dies auch elektrisch oder pneumatisch, hydraulisch machen, ebenso wie die Teleskope für die Sitz-Flächen-Bewegung. Das Stütz-Teleskop (Ausleger-Fuß) ist im ausgefahrenen Zustand schräg von oben, vorne unter der Sitzfläche nach unten gerichtet auf den Boden abgesenkt; es liegt dann also im ausgefahrenen Zustand schräg zwischen den Beinen des Benutzers, was nicht als optimal empfunden wird. Eine Sicherung bezgl. Kopplung bewirkt, daß die Rücklehnen-Neigung und Sitzflächen-Positionen nur dann verändert werden kann, wenn dieses Stütz-Teleskop Druck auf den Boden ausübt; auch die Drehbewegung ist dann blockiert.
Es scheint aber der Ausklapp-Fuß, der nur unten im Fußbereich liegt, für den Benutzer eherakzeptierbarzu sein.

Nun kann man aber bei dieser Umfall-Problematik für verschiebbare Sitzflächen 3 Sachlagen unterscheiden, wobei Fall C als die günstigste Lösung erscheint:
A: Die Rückenlehne (und damit auch der Sitz) ist in jeder Neigungs-Stellung fixierbar. Das erfordert die größte Unterstützungsfläche am Boden. Denn der Benutzer kann auch auf dem veränderten Sitz seinen Körper und damit den Schwerpunkt nach vorne neigen. Der Ausleger-Fuß muß etwa 35 cm nach vorne aufsetzen. Bei nicht motorisch betriebenen Stühlen ist der Ausleger-Klapp-Fuß eine einfache Möglichkeit.
   Die nächsten Lösungen B und C erfordern eine kleinere Unterstützungsfläche, also nur kürzere Ausleger-Füße. Der Ausleger-Fuß muß dann nur etwa 20 cm nach vorne aufsetzen.
B: Die Rückenlehne ist nicht fixierbar und mit einer Rückstellkraft, die nach vorne drückt, gefedert. Diese Lösung hat den Nachteil, daß die Federkraft genau ( für jedes noch so großes Benutzergewicht) genau geregelt sein muß. Der Benutzer muß andauernd mit der potentiellen Bewegung kämpfen und hat keine eigentliche Rückenlehne sondern nur eine federnde Unterstützung.
C: Die Rückenlehne ist bezgl. der Bewegung nach vorne nicht fixierbar - daß heißt die Lehne kommt mit nach vorne, sobald sich der Benutzer nach vorne beugt - und zwar mit einer so geringen Rückstellkraft gefedert, die gerade nur den Sitz mit dem Benutzer wieder zurückbewegen kann, und die Rückenlehne ist nur gegen das Zurücklehnen mit einen zusätzlichen Hebel fixierbar. Damit kann sich der Benutzer entspannt zurücklehnen, aber das Risiko nach vorne mit dem gesamten Stuhl umzukippen, ist geringer, da der Stuhl sofort den Sitz nach hinten fährt, wenn der Benutzer sich nach vorne beugt und den Schwerpunkt verlegt. Sobald also der Benutzer die Lehne nach hinten stellen will, muß er einen Hebel etc. bedienen, um die Arretierung zu lockern. Ein Freilauf mit einer handbedienten Kupplung kann z.B. dazu führen, diese einseitige Frei-Bewegung zu ermöglichen. Eine Zahn-Ratschenkupplung tut es auch, ist aber nicht stufen- und geräuschlos. Dieser Hebel könnte auch als Fußschaltung gesteuert sein. ebenso kann man diesen in die Rückenlehne integrieren und mit dem Kopf oder einem speziellen Rückendruck oder Armdruck bedienen.
   Ein weitere Betrachtung ist erforderlich für die Kopplung zwischen dem Auslegerfuß am Unter-Gestell, der Drehbewegung des Stuhles und der Neige-Möglichkeit der Rückenlehne; denn sonst müßte man in alle Richtungen einen Ausleger-Fuß haben, so aber nur nach vorne. Wenn unten der (zusätzliche) Ausleger-Fuß vorne ausgeklappt worden ist, dann ist die Drehbewegung des Stuhles blockiert und erst dann wird das starke horizontale Verschieben der Sitzfläche und das starke Neigen der Rückenlehne freigegeben und ermöglicht.
   Die Kopplung kann leicht durch zwei Seilzüge mit Sperrbolzen bei der Drehung und Verschiebung erreicht werden. Oder einen Seilzug vom Ausleger-Fuß bis unter den Sitz und dort eine evtl. knickbare Hebel-Mechanik für den weiteren Zweck, denn dabei muß die Höhenverstellbarkeit des Unter-Gestells berücksichtigt werden. Bei motorischen ausgestatteten Stühlen kann das durch eine simple Steuerungs-Logik bewirkt werden. Allerdings kann der Ausleger-Fuß mit einer Verlängerung nach unten auch drehbar am Obergestell / Sitz befestigt sein; dann muß das Untergestell nicht vor dem Ausklappen positioniert werden. Das ist wegen der Höhenverstellbarkeit aber komplizierter zu konstruieren. (Fig. 11) Der Seilzug kann auch durch eine Hebelmechanik, evtl. mit Kardangelenken ersetzt werden; nur muß eben die Höhenverstellbarkeit des Gerätes gegeben bleiben.

Die Rückenlehne selber kann aber aus 2 Teilen bestehen: Die Rückenlehne selber kann nach der Seite zum Benutzer hin noch eine weitere Auflage sein, die parallel zur "Rückenlehnenparallele"
durch Gleitlager oder kleine Hebel etwas beweglich ist; selber wird dann die eigentliche Rückenlehne durch schwach Federn nach oben gehalten. Die Konstruktion der Rückenlehnen-Parallele kann man in allen folgenden Stühlen anwenden. Der Sinn ist während der Neigung der Ausgleich der Stauch-Bewegung am Körperdes Benutzers.

Der Sitz sollte leicht beweglich sein. Diese Eigenschaften erreicht man durch die Lagerung auf 1 oder 2 parallelen Teleskopen mit Doppelauszügen, die der Sitzfläche eine weit vorgreifende horizontale Bewegung zulassen, während am hinteren Ende der Sitzfläche die Rückenlehne(nparallele) unten mit einem Drehgelenk(en) am Sitz befestigt ist. Innerhalb dieser Teleskope sorgt eine lange Feder für ein Zurückstellen des Sitzes in Normalhaltung. Alternativ kann auch eine oder mehrere Federn in einem der (3) Drehgelenke für die Rückstellung sorgen. Selbst ein Gewicht ist für diesen Zweck denkbar, das an Seilzügen am Sitz nach hinten zieht.

Nun kann man dabei 4 verschieden Mechaniken der Verbindung von Sitz und Rückenlehne(nparallele) und optionalem Lehnen-Hebel mit dem Unter-Gestell unterscheiden. Allen gemeinsam ist, daß der Sitz hinten mit der Rückenlehne(nparallele) (Fig. 10) unten durch ein Drehgelenk verbunden ist, wodurch eben ein verstellbarer Sitz gegeben ist. Natürlich kann man auch dieses Drehgelenk zusätzlich mit einer Kupplung ausbilden, um dem Stuhl die Alternative eines vollkommen normalen Stuhles zu geben; das heißt, die Lehne neigt sich, aber der Sitz fährt nicht nach vorne. Verschieden bei a) bis d) ist die Führung des oberen Punktes der Rückenlehne(nparallele). Trivialerweise kann man die Längen, Neigungen der nachfolgend beschriebenen Hebel / Teleskope einstellbar machen, um dem Benutzer verschiedene Einstellungen zu ermöglichen.

### a) (Fig. 1), (Fig. 9)

Eine weitere Hebelmechanik - im Folgenden Lehnen-Hebel genannt - ist oben an der Rückenlehne(nparallele) wieder mit einem Drehgelenk befestigt und wird nach unten in der etwa gleichen Länge wie die Rückenlehne an das Basisteil - gemeint ist hier der oberen Teil über der senkrechten Gasfeder - des Stuhles geführt und dort daran wieder mit einem Drehgelenkfixiert. Die Sitzfläche läuft also mit dem Teleskop hin und her. Diese Konstruktion besteht also aus 3 System-Teilen, einer horizontalen Sitzfläche auf den Teleskopen - und einer Rückenlehne(nparallele) - die kann auch nur aus einer oder 2 Stangen bestehen - und einer oder 2 weiteren vertikal drehbaren Stangen oder Flächen, der Lehnenhebel, als Abstützung dagegen; in der Realität können jeweils für die 3 Drehpunkte nach dem Schanierprinzip natürlich mehrere Gelenke nebeneinander vorhanden sein. Die Bewegung des ganzen Gebildes ähnelt der Bewegung der Pleuelstange beim Motor, nur daß hier keine vollständige Kreisbewegung benutzt wird, sondern nur weniger als eine halbe.

Der Lehnenhebel wird z.B. auch durch einen verstellbaren Ankopplungspunkt an die Rückenlehnen-Parallele etwas an die verschiedenen Ansprüche der Menschen anpaßbargemacht.

Die Mechanik im hinteren Teil des Stuhl wird aus Sicherheitsgründen mit einem Balg gegen Verletzungsgefahren verborgen. Außerdem sieht der Stuhl damit homogener aus. Daher ist es auch besser, nur eine Stange für den Lehnen-Hebel zu verwenden.

Die Teleskope mit Doppelauszügen sollten aus Geräuschgründen evtl. mit Plastikkugeln kugelgelagert sein. Evtl. reichen auch einfache Gleitlager; allerdings kann dann die Haft-Reibung zu Problemen führen.
Die Bewegung des Sitzes ist auch mit einer Hand arretierbar.

### b) (Fig. 2), (Fig. 8)

Die Rückenlehne hat nach oben hin an jeder Seite einen kleineren Hebel mit einem Drehgelenk verbunden, der seinerseits mit einem Drehgelenk verbunden an einer senkrechten Verlängerung des Untergestells hängt. Das erfordert aber sehr hohe Stühle.

### c) (Fig. 3)

Die Rückenlehne hat nach unten hin anjeder Seite oder in der Mitte einen kleineren Hebel mit einem Drehgelenk verbunden, der seinerseits mit einem Drehgelenk verbunden an einer senkrechten Verlängerung des Untergestells hängt.

### d) (Fig. 4)

Die Rückenlehne hat nach oben hin an jeder Seite oder in der Mitte einen kürzeren (doppelläufigen) Teleskopauszug, der schräg nach hinten oben läuft und der an einer senkrechten Verlängerung des Untergestells hängt. Die Neigung dieses Teleskops kann evtl. eingestellt werden.

### Vorteile:

Der Mensch kann seinen Körper ergonomisch in wechselnd steiler oder geneigter Stellung der Rückenlehne auf dem Stuhl halten, damit Rückenleiden nicht so schnell auftreten können. Der Stuhl bietet aber trotzdem entlastende Ruhelagen für den Benutzer. Die Position der ausgestreckten Hand zum Tisch hin ist wenig verändert, während der Sitz auf dem Stuhl hin und herfährt, wenn sich die Neigung der Rückenlehne ändert.

### Weiterbildungen der Erfindungen:

Der elektrische betriebene Stuhl ist evtl. optisch schöner und komfortabler. Je nach Motorenanzahl kann man die verschieden Teile unabhängig voneinander steuern; allerdings steigt der Aufwand an und die Betriebs-Zuverlässigkeit nimmt entsprechend ab. Und der Stuhl hat den Nachteil der Abhängigkeit von Kabel oder Akku. Aber die Sitz-Parameter könnten auf Wunsch des Benutzers in einem einstellbaren Bereich extrem langsam und stetig verändert werden
Außerdem können natürlich alle diese Systeme mit den üblichen Verstellmöglichkeiten für Schwingen, Neigen, Rückenlehnenverstellungen etc. zusätzlich ausgerüstet werden. Bei der Grundversion wird auf Armlehnen verzichten, da sich die patentierten beweglichen, vom Stuhl unabhängigen Armlehnen aus DP 197 09 481 sehr gut eignen, mit diesem beweglichen Stuhl zusammen zu arbeiten, da deren Bewegung bis zu 1 m möglich ist, die 35 cm hier also ohne Probleme zu erreichen sind.
Ansonst muß die Armlehne am Sitz befestigt werden, damit die Position zum Mensch etwa erhalten bleibt. Durch kleine Hebel kann man das noch an die Körperbewegung des Benutzers anpassen.
Standardmäßig sind auch evtl. an etwa der Stelle der Armlehnen (Fig. 7) etwas tiefer Abstützungspunkte denkbar, die dem Benutzer das nach hinten Neigen durch dagegen Abstützen leichter ermöglichen; diese können dann aufgerüstet, aufgesteckt werden zu Armlehnen, wenn es gewünscht wird.

## Patentansprüche

1. Ein Sitzmöbel, dessen Sitzfläche horizontal nach vorne und hinten beweglich ist und dessen Sitzftächen-Bewegung mit der Neigung der Rückenlehne synchronisiert ist, die Sitzfläche frei nach hinten verfahrbar ist, während sich die Rückenlehne frei aufrichtet, wobei die Bewegung durch eine Feder oder anderen Druck oder Kraft aktivierbar ist oder die Bewegung durch den Benutzer freischaltbar ist,
**gekennzeichnet dadurch,**
**daß** die Bewegung der Sitzfläche nach vorne und die damit verstärkte Neigung der Rückenlehne automatisch sperrbar ist und eine Freigabe dieser Neige-Bewegung zu mehr Neigung durch eine synchronisierte Kopplung nur dann dem Benutzer ermöglicht wird, wenn ein Ausleger-Fuß oder ein Teleskop-Fuß in die Bewegungsrichtung der Sitzfläche ausgefahren ist und auch die Stuhl-Drehung in dieser Position fixiert ist, wobei die Fixierung der Drehung durch das Aufsetzen des Ausleger-Fußes oder ein Teleskop-Fuß. erzielbar ist.

2. Ein Sitzmöbel nach Anspruch 1,
**gekennzeichnet dadurch,**
**daß** das Sitzmöbel dreh- und höhenverstellbar ist.

3. Ein Sitzmöbel nach Anspruch 1 oder Anspruch 2,
**gekennzeichnet dadurch,**
**daß** die Sitzfläche gleitet.

4. Ein Sitzmöbel nach Anspruch 3, **gekennzeichnet dadurch,**
**daß** die Sitzfläche auf Teleskopschienen oder Teleskop-Doppelauszügen fährt.

5. Ein Sitzmöbel nach einem der Ansprüche 1 bis 4, **gekennzeichnet dadurch,**
**daß** die Rückenlehne gegen eine Rückenlehnenparallele verschiebbar gemacht wird.

6. Ein Sitzmöbel nach Anspruch 5,
**gekennzeichnet dadurch,**
**daß** die Bewegung der Rückenlehne gegen die Rückenlehnenparallele durch Gleiten oder durch kleine Drehhebel zwischen den beiden erfolgen kann und die Rückenlehne nach oben durch Federn gezogen wird.

7. Ein Sitzmöbel nach einem der Ansprüche 1 bis 6,
**gekennzeichnet dadurch,**
**daß** die Bewegung des Sitzes und die Rückenlehne mit einer Mechanik verbunden ist, in der eine weitere Hebelmechanik, der Lehnen-Hebel oben an der Rückenlehne oder an der Rückenlehnenparallele wieder mit einem Drehgelenk befestigt ist und wird nach unten in der etwa gleichen Länge wie die Rückenlehne an das Basisteil - gemeint ist hier der oberen Teil über der senkrechten Gasfeder - des Stuhles geführt und dort daran wieder mit einem Drehgelenk fixiert, mit dem Untergestell verbunden sind oder durch Steuerungen so gekoppelt sind.

8. Ein Sitzmöbel nach einem der Ansprüche 1 bis 6,
**gekennzeichnet dadurch,**
**daß** die Bewegung des Sitzes und die Rückenlehne mit einer Mechanik verbunden ist, in der die Rückenlehne oder die Rückenlehnenparallele nach oben hin an jeder Seite oder in der Mitte einen kleineren Hebel mit einem Drehgelenk verbunden hat, der seinerseits mit einem Drehgelenk verbunden an einer senkrechten Verlängerung des Untergestells hängt, mit dem Untergestell verbunden sind oder durch Steuerungen so gekoppelt sind.

9. Ein Sitzmöbel nach einem der Ansprüche 1 bis 6,
**gekennzeichnet dadurch,**
**daß** die Bewegung des Sitzes und die Rückenlehne mit einer Mechanik verbunden ist, in der die Rückenlehne oder die Rückenlehnenparallele nach unten hin an jeder Seite oder in der Mitte einen kleineren Hebel mit einem Drehgelenk verbunden hat, der seinerseits mit einem Drehgelenk verbunden an einer senkrechten Verlängerung des Untergestells hängt, mit dem Untergestell verbunden sind oder durch Steuerungen so gekoppelt sind.

10. Ein Sitzmöbel nach einem der Ansprüche 1 bis 6,
**gekennzeichnet dadurch,**
**daß** die Bewegung des Sitzes und die Rückenlehne mit einer Mechanik verbunden ist, in der die Rückenlehne oder die Rückenlehnenparallele nach oben hin an jeder Seite oder in der Mitte einen kürzeren (doppelläufigen) Teleskopauszug hat, der schräg nach hinten oben läuft und der an einer senkrechten Verlängerung des Untergestells hängt, mit dem Untergestell verbunden sind oder durch Steuerungen so gekoppelt sind.

11. Ein Sitzmöbel nach einem der Ansprüche 7 bis 10,
**gekennzeichnet dadurch,**
**daß** die Steuerungen motorische Steuerungen sind.

12. Ein Sitzmöbel nach einem der Ansprüche 1 bis 11,
**gekennzeichnet dadurch,**
**daß** die logische Kopplung der Drehbewegung, des Ausleger-Fußes und der HorizontalBewegung des Sitzes durch Seilzüge und/ oder Hebelmechaniken oder eine Kombination davon oder elektrisch oder pneumatisch oder hydraulisch in Verbindung mit Sperrbolzen oder einrastenden Kupplungen bewirkt wird.

13. Ein Sitzmöbel nach einem der Ansprüche 1 bis 12 **gekennzeichnet dadurch, daß** die Rückführung des Sitzes durch lange Federn / elastische Elemente in oder parallel zu den Teleskopen oder durch Federn in den Drehgelenken bewirkt wird.

14. Ein Sitzmöbel nach einem der Ansprüche 1 bis 13,
**gekennzeichnet dadurch,**
**daß** die Rückführung des Sitzes durch Gewichte hinten am Sitz bewirkt wird.

## Claims

1. A chair whose seat is movable horizontally forward and back and whose seat-movement is synchronized with the tilting of the backrest; the seat can be freely moved back as the backrest freely moves upright, the movement being activatable by a spring or other pressure or force, or selectable at will by the user,
**characterized in that**
forward movement of the seat and the associated increased rake of the backrest are automatically lockable, and release of this tilting action to allow increased rake by synchronized coupling to be selected by the user is enabled only if an outrigger foot or telescoping foot has been extended in the direction of seat-movement, and rotation of the chair has also been locked in this position, the rotational lock being obtainable by the lowering to the floor of the outrigger foot or telescoping foot.

2. A chair according to Claim 1,
**characterized in that**
the chair is both rotationally and vertically movable.

3. A chair according to Claim 1 or Claim 2,
**characterized in that**
the seat slides.

4. A chair according to Claim 3,
**characterized in that**
the seat runs on telescopic rails or telescopic double extenders.

5. A chair according to any one of Claims 1 to 4,
**characterized in that**
the backrest is made displaceable towards a "backrest-parallel".

6. A chair according to Claim 5,
**characterized in that**
the movement of the backrest towards the backrest-parallel can be effected by sliding or by small pivot arms between the two, and the backrest is pulled upwards by springs.

7. A chair according to any one of Claims 1 to 6,
**characterized in that**
the movement of the seat and the backrest is connected to a mechanism in which a further lever mechanism, the back lever-arm is pivotally connected to the backrest or backrest-parallel at the top and leads down, with approximately the same length as the backrest, to the base part - that is to say the upper part above the vertical pneumatic spring - of the chair where it is fixed thereto again with a pivotal connection, are connected to the pedestal or are thus coupled by controls.

8. A chair according to any one of Claims 1 to 6,
**characterized in that**
the movement of the seat and the backrest is connected to a mechanism in which the backrest or the backrest-parallel has, pivotally connected on each side or in the middle, an upwards-reaching smaller lever-arm which, in turn, is pivotally connected to a vertical extension of the pedestal, are connected to the pedestal or are thus coupled by controls.

9. A chair according to any one of Claims 1 to 6,
**characterized in that**
the movement of the seat and the backrest is connected to a mechanism in which the backrest or the backrest-parallel has, pivotally connected on each side or in the middle, a downwards-reaching smaller lever-arm which, in turn, is pivotally connected to a vertical extension of the pedestal, are connected to the pedestal or are thus coupled by controls.

10. A chair according to any one of Claims 1 to 6,
**characterized in that**
the movement of the seat and the backrest is connected to a mechanism in which the backrest or the backrest-parallel has, on each side or in the middle, an upwards-reaching smaller (double-acting) telescopic extender which extends rearwards and upwards at an oblique angle and is connected to a vertical extension of the pedestal, are connected to the pedestal or are thus coupled by controls.

11. A chair according to any one of Claims 7 to 10,
**characterized in that**
the controls are motorized controls.

12. A chair according to any one of Claims 1 to 11,
**characterized in that**
the logical coupling of the rotational movement, the outrigger foot and the horizontal movement of the seat is realized by cable controls and/or lever mechanisms or a combination thereof or electrically or pneumatically or hydraulically in conjunction with locking pins or snap-in couplings.

13. A chair according to any one of Claims 1 to 12 **characterized in that** return of the seat is effected by long springs / elastic elements inside or parallel with the telescopic components, or by springs in the pivot joints.

14. A chair according to any one of Claims 1 to 13,
**characterized in that**
return of the seat is effected by weights behind the seat.

## Revendications

1. Meuble siège dont le siège est mobile horizontalement vers l'avant et vers l'arrière et dont le mouvement est synchronisé avec l'inclinaison du dossier, le siège est mobile librement vers l'arrière tandis que le dossier se redresse librement, le mouvement pouvant être activé par un ressort ou autre pression ou force ou le mouvement pouvant être librement déclenché par l'utilisateur, **caractérisé en ce que** le mouvement du siège vers l'avant et l'inclinaison synchronisée du dossier ainsi renforcée peuvent être verrouillés automatiquement et un déblocage de ce mouvement d'inclinaison pour plus d'inclinaison par un couplage synchronisé n'est permis à l'utilisateur que lorsqu'un pied en porte-à-faux (ou un pied télescopique) est sorti dans la direction de mouvement du siège et la rotation de la chaise est également fixée dans cette position, la fixation de la rotation pouvant être obtenue par la pose du pied en porte-à-faux ou pied télescopique.

2. Meuble siège suivant la revendication 1, **caractérisé en ce que** le meuble siège est ajustable en rotation et en hauteur.

3. Meuble siège suivant la revendication 1 ou la revendication 2, **caractérisé en ce que** le siège glisse.

4. Meuble siège suivant la revendication 3, **caractérisé en ce que** le siège se déplace sur des rails télescopiques ou sur des doubles rallonges télescopiques.

5. Meuble siège suivant l'une des revendications 1 à 4, **caractérisé en ce que** le dossier est rendu mobile par rapport à une parallèle de dossier.

6. Meuble siège suivant la revendication 5, **caractérisé en ce que** le mouvement du dossier par rapport à la parallèle de dossier peut être produit par glissement ou par de petits leviers rotatifs entre les deux, et le dossier est tiré vers le haut par des ressorts.

7. Meuble siège suivant l'une des revendications 1 à 6, **caractérisé en ce que** le mouvement du siège et le dossier est relié à une mécanique dans laquelle une autre mécanique à levier, le levier de dossier en partie haute sur le dossier ou sur la parallèle de dossier est de nouveau fixée avec une articulation à charnière et est guidée vers le bas sur à peu près la même longueur que le dossier sur la partie de base - on entend ici la partie supérieure au-dessus du ressort à gaz vertical-de la chaise, et y sont de nouveau fixés avec une articulation à charnière, reliés au support ou ainsi couplés par des commandes.

8. Meuble siège suivant l'une des revendications 1 à 6, **caractérisé en ce que** le mouvement du siège et le dossier est relié à une mécanique dans laquelle le dossier ou la parallèle de dossier a relié vers le haut, sur chaque côté ou au centre, un petit levier avec une articulation à charnière qui pour sa part, relié à une articulation à charnière, pend sur un prolongement vertical du support, sont reliés au support ou ainsi couplés par des commandes.

9. Meuble siège suivant l'une des revendications 1 à 6, **caractérisé en ce que** le mouvement du siège et le dossier est relié à une mécanique dans laquelle le dossier ou la parallèle de dossier a relié vers le bas, sur chaque côté ou au centre, un petit levier avec une articulation à charnière qui pour sa part, relié à une articulation à charnière, pend sur un prolongement vertical du support, sont reliés au support ou ainsi couplés par des commandes.

10. Meuble siège suivant l'une des revendications 1 à 6, **caractérisé en ce que** le mouvement du siège et le dossier est relié à une mécanique dans laquelle le dossier ou la parallèle de dossier a une rallonge télescopique plus courte (double) vers le haut sur chaque côté ou au centre, qui s'étend en oblique vers le haut et pend sur un prolongement vertical du support, sont reliés au support ou ainsi couplés par des commandes.

11. Meuble siège suivant l'une des revendications 7 à 10, **caractérisé en ce que** les commandes sont des commandes motorisées.

12. Meuble siège suivant l'une des revendications 1 à 11, **caractérisé en ce que** le couplage logique du mouvement de rotation, du pied en porte-à-faux et du mouvement horizontal du siège est produit par des câbles et/ou des mécaniques à levier ou une combinaison de ceux-ci ou électriquement ou pneumatiquement ou hydrauliquement en liaison avec des chevilles d'arrêt ou des accouplements à enclenchement.

13. Meuble siège suivant l'une des revendications 1 à 12, **caractérisé en ce que** le retour du siège est produit par des ressorts / éléments élastiques longs dans les télescopes ou parallèlement à ceux-ci ou par des ressorts dans les articulations à charnière.

14. Meuble siège suivant l'une des revendications 1 à 13, **caractérisé en ce que** le retour du siège est produit par des poids à l'arrière sur le siège.
